# FASCICULE DE BREVET EUROPEEN

(11) **EP 1 383 977 B1**
(45) Date de publication et mention de la délivrance du brevet: **27.05.2009**
(21) Numéro de dépôt: 02727060.2
(22) Date de dépôt: 29.04.2002
(51) Int. Cl.: E05B 5/00

(54) **CLOISON VITREE COUPE-FEU**
FEUERBESTÄNDIGE TRENNWAND MIT VERGLASUNGSELEMENTEN
GLAZED FIREWALL

(30) Priorité: 30.04.2001 EP 01870094
(43) Date de publication de la demande: 28.01.2004
(73) Titulaire: Techramo S.A., 1190 Bruxelles (BE)
(72) Inventeur: DEVRIESE, André, B-1300 Wavre (BE)
(74) Mandataire: Van Straaten, Joop
(86) Numéro de dépôt international: PCT/BE2002/000066
(87) Numéro de publication internationale: WO 2002/088494

(56) Documents cités:
- WO-A-96/04452
- AT-B- 391 522
- DE-A- 3 907 280
- DE-U- 20 100 480
- DE-U- 29 819 673
- FR-A- 2 708 660
- GB-A- 2 190 415
- GB-A- 2 224 767
- GB-A- 2 289 076
- NL-A- 7 709 510

## Description

L'invention concerne les éléments d'huisseries résistants au feu.

Le principe fondamental d'un élément coupe-feu ne repose pas tant sur son incombustibilité que sur ses capacités de résistance plus ou moins longue au franchissement de la chaleur des flammes et des fumées potentiellement toxiques et sa stabilité. Pour obtenir une bonne résistance au feu, l'agencement des éléments joue un rôle au moins aussi important que le choix des matériaux eux-mêmes : un simple détail de construction permet de rajouter de précieuses minutes au délai de franchissement des flammes .

L'architecture moderne réserve une place sans cesse croissante aux cloisons métalliques, d'une esthétique sobre et faciles à entretenir. Or, l'usage de métal ne constitue pas la meilleure solution pour une cloison coupe-feu. Le métal étant bon conducteur, la température de la face opposée au feu peut atteindre rapidement des valeurs inacceptables (+ 150°C), favorisant l'extension d'un sinistre. L'aluminium, non seulement est un des matériau les plus conducteur, mais ramollis en outre à la chaleur; perdant ainsi rapidement ses qualités mécaniques.

DE-U-298 19 673 décrit ainsi une paroi coupe-feu dotée de cadres en bois où des profilés en aluminium sont accolés. En l'occurrence, ne jouant aucun rôle dans la résistance au feu, ces profilés métalliques abaissent la tenue au feu de l'ensemble de la paroi.

Le but de l'invention est la mise sur le marché de cloisons offrant une bonne résistance au feu et pouvant, de surcroît, être recouverte d'aluminium sans dégradation de sa tenue au feu.

FR- 2 708 660 décrit une fenêtre à haute résistance au feu intégrée dans un mur classique. Le châssis de la fenêtre est muni d'un double joint foisonnant, qui ne tient cependant pas compte des possibilités de déformation du dormant.

Un but plus particulier de l'invention est que de tels éléments vitrés réussissent les tests normalisés de résistance au feu de 30 et 60 minutes, et même davantage.

L'invention a pour objet une cloison coupe-feu vitrée comprenant au moins un battant et un dormant, une face avant et une face arrière dans laquelle les éléments formant les ouvrants et le dormant sont réalisés en bois massif, leurs faces s'étendant dans un plan, soit celui de la face avant, soit celui de la face arrière lorsque les ouvrants sont fermés; le cadre du dormant est muni d'une battée de frappe et les ouvrants d'une feuillure de frappe de dimensions complémentaires à celles de la battée de frappe, de sorte qu'un interstice en Z muni d'au moins un joint thermo-intumescent sépare chaque ouvrant de la partie du dormant correspondante; un premier joint thermo-intumescent continu est encastré sur le dormant dans une des faces de l'interstice le long d'une des branches du Z, près de la barre centrale du Z et éloigné de la face correspondante de la cloison, et un deuxième joint thermo-intumescent sur un battant dans la face opposée de l'interstice le long de l'autre branche du Z près de la barre centrale du Z et éloigné de l'autre face extérieure de la cloison ;

les faces avant et/ou arrières de la porte sont recouvertes par des profilés métalliques à section en U fixés sur des clips, les branches de ces profilés en U engagées dans les interstices en Z ayant une longueur inférieure à celles du Z, de façon à venir en- deçà des joints thermo-intumescents.

Suivant un mode de réalisation avantageux, les vitres résistant au feu sont encastrée sensiblement dans le plan médian entre le plan de la face avant et celui de la face arrière, posées dans une battée périphérique intérieure sur des cales résistant aux hautes températures; la dite battée est fermée par une parclose périphérique ne dépassant pas du plan de la face correspondante; des bandes continues de mousse en fibres isolantes sont disposées de part et d'autre des vitres, respectivement en fond de battée et le long de la parclose; un joint de silicone neutre est injecté dans l'espace subsistant entre les vitres, les parcloses et les battées.

Chaque cadre en bois massif et/ou lamellé est, de préférence, assemblé par double tenon et enfourchement.

Le dormant comprend avantageusement, du côté où il est en contact avec la maçonnerie, une feuillure apte à recevoir une latte périphérique fixée à la dite maçonnerie, une latte de finition munie d'une dent refermant la dite feuillure sur la dite latte périphérique, un joint thermo-intumescent étant disposé entre la latte périphérique et le flanc de la feuillure.

La latte périphérique comprend avantageusement, de part et d'autre de son plan axial, du côté de la maçonnerie, une première rainure dans laquelle est insérée une languette d'un matériau foisonnant protégeant les organes de fixation de la dite latte périphérique dans la dite maçonnerie.

- Suivant un mode de réalisation préféré, une deuxième rainure longitudinale permettant le passage d'un câble électrique est ménagée dans le plan médian du cadre du dormant, sur le flanc de la feuillure ou de la battée, un joint thermo-intumescent étant disposé au fond de la dite rainure.

Le bois dont sont constitués les éléments de la porte a une densité à l'état sec comprise avantageusement entre 600 et 1.000 kg/m³ et de préférence entre 650 et 900 kg/m³.

D'autres particularités et avantages de l'invention ressortiront de la description ci-après de modes de réalisation particuliers de l'invention, référence étant faite aux dessins annexés .

La Fig. 1 est une vue en élévation d'une cloison coupe-feu vitrée de l'invention.

La Fig. 2 est une coupe horizontale suivant le plan II-II de la cloison de la Fig. 1.

La Fig. 3 est une coupe verticale suivant le plan III-III d'un battant de la cloison de la Fig. 1.

La Fig. 4 est une coupe transversale détaillée d'un profilé métallique de recouvrement et de son système de clipsage.

La Fig. 5 est une vue en coupe de la fermeture entre les deux ouvrants 2, 4 suivant le plan V-V de la Fig. 1.

La cloison coupe-feu représentée est fixée à la maçonnerie 1 elle comprend, à titre d'exemple non limitatif, une porte à deux battants 2, 4 ainsi qu'un dormant 6 muni de deux cadres fixes 8, 10 munis de vitrages pare-feu 12.

La Fig. 2 permet de prendre connaissance des particularités de la cloison de l'invention.

Les cadres tant des dormants que des ouvrants sont réalisés en bois de même essence, massif.

Les montants 14 de ces châssis sont assemblés aux traverses 16 par des assemblages à double tenon et enfourchement, ce qui, outre la robustesse de l'assemblage, permet l'obtention de battées et de feuillures continues sur le pourtour de ces cadres, et en conséquence la pose de joints pare-feu 18 sans solution de continuité, comme décrit plus loin.

Comme on peut le constater à la Fig. 2 et à la Fig. 3, les châssis ne comportent aucun élément saillant, si bien que lorsque les deux portes 2, 4 sont fermées, toutes les faces extérieures des éléments de la cloison (à l'exception des vitres) s'étendent dans un plan, soit le plan avant, soit le plan arrière de la cloison. Dans cette perspective, le montant intérieur 14 du dormant 8 est muni d'une battée de frappe 20. Le montant 14 correspondant de l'avant 2 est muni d'une feuillure de frappe 22 de dimensions correspondantes. L'interstice 24 entre le dormant et l'avant a donc la forme d'un Z.

Deux joints foisonnants 18 sont disposés dans cet interstice 24, de façon à apposer une barrière double et symétrique au feu, qu'il survienne du côté de la face avant ou de la face arrière de la cloison.

Comme représenté sur les figures, les châssis de la cloison sont recouverts par des profilés métalliques 26 à section en U, fixés sur des clips espacés 28. Ces clips 28 sont représentés à la Fig. 4, mais pour la clarté du dessin, ils ne sont pas détaillés sur les Fig. 2 et 3.

Les branches de la section en U recouvrent partiellement les faces latérales des châssis des ouvrants et du dormant.

Les joints foisonnants 18 sont disposés dans les battées de frappe 20 et les feuillures de frappe 22. Ces joints, intumescents sous l'effet d'une élévation de chaleur, ont pour but de se dilater en cas d'incendie et d'obturer les joints de l'élément, de stopper le passage des flammes et fumées et de diminuer la progression de la combustion.

On note que dans l'interstice 24, les branches des profilés 26 ne vont pas jusqu'au fond de la feuillure de frappe 22 ni de la battée de frappe 20, de façon à ne pas masquer les joints foisonnants 18.

La conductibilité des profilés métalliques, qui semblerait a priori plutôt défavorable à la résistance au feu de la cloison (voir DE-U-298 19 673 ) , ajoute ici, au contraire, un avantage dans le fait que les extrémités des profilés déclenchent un foisonnement anticipé des joints 18 et offre ainsi une meilleure barrière aux fumées, donc à l'élévation de température et aux flammes.

Les vitres 12 utilisées dans la cloison de l'invention sont des vitres résistant au feu. On utilise des types normalisés (type PYROBEL, SWISSFLAM CONTRAFLAM ® ou similaire) résistant à 30 ou 60 minutes ou davantage. Il s'agit de verres feuilletés incorporant des adhésifs foisonnants.

Ces vitrages 12 sont posés dans des battées 29, posés sur des cales résistant à haute température (non représentées). Ils sont maintenus par des parcloses 30 vissées, ne dépassant pas du plan de la face de la paroi.

En fond de battée 20 et sur l'épaisseur de la parclose 30 sont disposées des bandes de mousse thermique 31 (type Superwool) qui maintiennent le vitrage dans le plan médian et permettent son expansion en cas de feu. Le vitrage étant en place, un joint de silicone neutre 33 est injecté dans le volume subsistant. Ce joint maintien la vitre en place même après la destruction en profondeur d'une partie de la cloison.

La fixation de la cloison de l'invention à la maçonnerie 1 s'effectue de la façon suivante : une latte périphérique 32 est fixée à la maçonnerie 1 par des moyens de fixation 34 connus, tels des vis métalliques. Cette latte 32 est pourvue de deux rainures 36 longitudinales dans lesquelles sont insérées des languettes d'un matériau foisonnant. Ce matériau protège les organes de fixation 34, quel que soit le sens de progression des flammes.

Le dormant comprend, du côté où il est en contact avec la maçonnerie 1, une feuillure périphérique 35 qui permet l'introduction de la latte de fixation 32. Une latte de finition 38 munie d'un dent 39 vient refermer la feuillure 35. Un joint foisonnant 18 est disposé sur le flanc de la feuillure 35 de façon à empêcher toute propagation de la flamme. Si l'espace entre la latte de maintien 32 et le cadre extérieur du châssis devient trop important (généralement, au-delà de 4mm), l'étanchéité est complétée par injection de mousse polyuréthane(type FIREFOAM®). La finition contre la maçonnerie 1 est donc un joint discret, en creux, sans chambranle.

La coupe représentée à la Fig. 3 montre, plus en détail, un battant 2 muni de ses éléments de fermeture inférieur 40 et supérieur 41. Ces éléments sont des pivots à bras déportés. Si le bâtiment dispose d'une centrale de détection d'incendie, les portes 2, 4 peuvent être reliées à un rétenteur magnétique (non représenté) dont l'arrêt est réglable. On prévoit sinon d'office une fermeture automatique.

La pièce 41, totalement déportée, peut être soumise à l'action directe des flammes (suivant le sens de propagation de l'incendie). Or ce type de pièce comprend classiquement un manchon excentrique en nylon permettant un alignement fin de l'axe de pivotement de l'ouvrant. Dans la cloison de l'invention, ce manchon 42 est métallique, ce qui permet d'éviter un bâillement de la porte au moment où la température s'élève.

Comme on peut le constater par rapport à la Fig. 2, les joints intumescents 18 ne subissent aucune interruption dans leur pose, pas même au niveau de la quincaillerie. Un passage 43 ménagé pour un câble électrique au coeur même de la cloison permet, comme montré à la Fig. 5, le placement d'une serrure électrique 50 simple ou multipoint à gâche réglable (suivant la hauteur de l'ouvrant) dans une mortaise 52 prévue à cet effet. Cette mortaise est tapissée, sur ses deux faces et à l'arrière, par des plaques foisonnantes 54.

Le fait de placer une serrure multipoint maintient la porte dans un plan vertical et empêche sa déformation en cas d'incendie.

Les effets de la chaleur se faisant sentir surtout vers le haut de la cloison, une languette foisonnante 44 peut être insérée dans l'épaisseur de la frappe supérieure de façon à y ralentir la combustion.

La Fig. 4 montre plus en détail une des possibilité de finition de la cloison de l'invention : des clips 28 sont fixés à intervalles sur les montants et les traverses des châssis. Ils sont munis de crochets de retenue 44 assurant, en coopération avec des crochets similaires 46 portés par l'extrémité libre des branches des profilés, un maintien élastique de ces profilés.

Comme cela a été précisé plus haut, la résistance au feu obtenue avec la cloison de l'invention ne diffère pas sensiblement entre son exécution avec et sans recouvrement métallique. Suivant les essences sélectionnées, on peut également garder un finition bois. Les châssis, dans ce cas, peuvent être peints, imprégnés ou vernis.

## Revendications

1. Cloison coupe-feu vitrée comprenant au moins un ouvrant (2,4) et un dormant (6) formés d'éléments présentant au moins une face avant et une face arrière, les éléments formant ledit ou lesdits ouvrants (2, 4) et le dormant (6) étant réalisés en bois massif leurs faces s'étendant dans un plan, soit le plan de la face avant, soit le plan de la face arrière, lorsque ledit ou lesdits ouvrants (2, 4) sont fermés, le dormant (6) étant muni d'une battée de frappe (20) et ledit ou lesdits ouvrants (2, 4) d'une feuillure de frappe (22) de dimensions complémentaires à celles de la battée (20), de sorte qu'un interstice (24) en Z sépare chaque ouvrant (2, 4) de la partie du dormant (6) correspondante, un premier joint thermo-intumescent (18) continu étant encastré sur le dormant (6) dans une des faces de l'interstice (24) le long d'une des branches du Z, près de la barre centrale du Z et éloigné de la face correspondante de la cloison, **caractérisée en ce qu'**un
deuxième joint thermo-intumescent est encastré sur l'ouvrant (2, 4) dans la face opposée de l'interstice le long de l'autre branche du Z près de la barre centrale du Z et éloigné de l'autre face de la cloison,
les faces avant et/ou arrières du dormant étant recouverte par des profilés métalliques (26) à section en U fixés sur des clips (28), les branches de ces profilés en U engagées dans les interstices en Z ayant une longueur inférieure à celles du Z, de façon à venir en-deçà des joints thermo-intumescents.

2. Cloison coupe-feu suivant la revendication 1
**caractérisée en ce que** des vitres (12) résistant au feu sont encastrée sensiblement dans un plan médian entre le plan de la face avant et celui de la face arrière, posées dans une battée périphérique intérieure (29) sur des cales résistant aux hautes températures, la dite battée (29) étant fermée par une parclose périphérique (30) ne dépassant pas du plan de la face correspondante, des bandes continues de mousse (31) en fibres isolantes étant disposées de part et d'autre des vitres (12), respectivement en fond de battée (29) et le long de la parclose (30), un joint de silicone neutre (33) étant injecté dans l'espace subsistant entre les vitres (12), les parcloses (30) et les battées (29).

3. Cloison coupe-feu suivant l'une quelconque des revendications 1 à 2 **caractérisée en ce que** ouvrants (2,4) et dormant (6) forment des cadres qui sont assemblés par double tenon et mortaises.

4. Cloison coupe-feu suivant l'une quelconque des revendications précédentes **caractérisée en ce que** le dormant(6) comprend, du côté où il est en contact avec la maçonnerie en position d'utilisation, une feuillure (35) apte à recevoir une latte périphérique (32) fixée à la dite maçonnerie, une latte de finition (38) munie d'une dent (39) refermant la dite feuillure (35) sur la dite latte périphérique (32), un joint thermo-intumescent (18) étant disposé entre la latte périphérique (32) et le un flanc de la feuillure (35).

5. Cloison coupe-feu suivant la revendication 4 **caractérisée en ce que** la latte périphérique (32) comprend de part et d'autre de son plan axial, du côté de la maçonnerie, une première rainure (36) dans laquelle est insérée une languette d'un matériau thermo-intumescent protégeant des organes de fixation (34) de la dite latte périphérique (32) dans la dite maçonnerie.

6. Cloison coupe-feu suivant l'une quelconque des revendications précédentes **caractérisée en ce qu'**une deuxième rainure (43) longitudinale permettant le passage d'un câble électrique est ménagée dans le plan médian du cadre du dormant (6), sur un flanc de la feuillure (22) ou d'une battée (29), un joint thermo-intumescent (18) étant disposé au fond de la dite rainure (43).

7. Cloison coupe-feu suivant l'une quelconque des revendications précédentes **caractérisée en ce que** le bois dont sont constitués les éléments de la porte a une densité à l'état sec comprise entre 600 et 1.000 kg/m³.

8. Cloison coupe-feu suivant l'une quelconque des revendications précédentes, **caractérisée en ce qu'**un élément de fermeture supérieur (41) comprend un manchon (42) excentrique d'alignement de l'axe de pivotement réalisé en métal.

## Claims

1. Glazed firewall comprising at least one door leaf (2, 4) and a door frame (6) formed of elements having at least a front face and a rear face, the elements forming said door leaf or leaves (2, 4) and the door frame (6) being made of solid wood, their faces extending in a plane, either the plane of the front face or the plane of the rear face, when said door leaf or leaves (2, 4) are closed, the door frame (6) being provided with an impact scuncheon (20) and said door leaf or leaves (2, 4) with an impact rabbet (22) of dimensions complementary to those of the scuncheon (20), so that a Z-shaped interstice (24) separates each door leaf (2, 4) of the corresponding part of the door frame (6), a continuous first thermo-intumescent joint (18) being built in on the door frame (6) in one of the sides of the interstice (24) along one of the branches of the Z, close to the central bar of the Z and distant from the corresponding face of the wall, **characterized in that**
a second thermo-intumescent joint is built in on the door leaf (2, 4) in the face opposite the interstice along the other branch of the Z close to the central bar of the Z and distant from the other face of the wall,
the front and/or rear faces of the door frame being covered by metal profiles (26) with a U-shaped section fixed on clips (28), the branches of these U-shaped profiles engaged in the Z-shaped interstices having a length less than those of the Z so as to come within the thermo-intumescent joints.

2. Firewall according to Claim 1,
**characterized in that** fire-resistant window panes (12) are built in approximately in a mid-plane between the plane of the front face and that of the rear face, located in an internal peripheral scuncheon (29) on blocks that are resistant to high temperatures, said scuncheon (29) being closed by a peripheral ledge (30) not extending beyond the plane of the corresponding face, continuous strips of foam (31) made of insulating fibres being positioned on both sides of the window panes (12), at the bottom of the scuncheon (29) and along the ledge (30) respectively, a neutral silicone joint (33) being injected into the space existing between the window panes (12), the ledges (30) and the scuncheons (29).

3. Firewall according to either of Claims 1 and 2, **characterized in that** the door leaves (2, 4) and door frame (6) form frames that are assembled by double tenon and mortices.

4. Firewall according to any one of the preceding claims, **characterized in that** the door frame (6) comprises, on the side where it is in contact with the masonry in the use position, a rabbet (35) able to receive a peripheral lath (32) fixed to said masonry, a finishing lath (38) provided with a tooth (39) closing said rabbet (35) over said peripheral lath (38), a thermo-intumescent joint (18) being positioned between the peripheral lath (32) and a side of the rabbet (35).

5. Firewall according to Claim 4, **characterized in that** the peripheral lath (32) comprises, on both sides of its axial plane, from the masonry side, a first groove (36) into which a tongue of thermo-intumescent material is inserted, protecting members (34) fixing said peripheral lath (32) in said masonry.

6. Firewall according to any one of the preceding claims, **characterized in that** a second longitudinal groove (43) allowing an electrical cable to pass is provided in the mid-plane of the frame of the door frame (6) on one side of the rabbet (22) or of a scuncheon (29), a thermo-intumescent joint (18) being located at the bottom of this groove (43).

7. Firewall according to any one of the preceding claims, **characterized in that** the wood of which the elements of the door consist has a density in the dry state between 600 and 1000 kg/m³.

8. Firewall according to any one of the preceding claims, **characterized in that** an upper closing element (41) comprises an eccentric alignment sleeve (42) for aligning the swivel pin made of metal.

## Patentansprüche

1. Verglaste Feuerschutzwand, umfassend mindestens eine Tür (2, 4) und eine Türzarge (6), die von Elementen gebildet sind, die mindestens eine Vorderseite und eine Rückseite aufweisen, wobei die die Tür(en) (2, 4) und die Türzarge (6) bildenden Elemente aus Massivholz ausgeführt sind, wobei sich ihre Seiten in einer Ebene, entweder der Ebene der Vorderseite oder der Ebene der Rückseite, erstrecken, wenn die Tür(en) (2, 4) geschlossen sind, wobei die Türzarge (6) mit einem Anschlag (20) und die Tür(en) (2, 4) mit einem Türfalz (22) mit zu jenen des Anschlags (20) komplementären Abmessungen ausgestattet sind, so dass ein Z-förmiger Zwischenraum (24) jede Tür (2, 4) von dem entsprechenden Teil der Türzarge (6) trennt, wobei eine erste durchgehende bei Wärme anschwellende Dichtung (18) auf der Türzarge (6) in einer der Flächen des Zwischenraums (24) entlang eines der Schenkel des Z in der Nähe des Mittelbalkens des Z und von der entsprechenden Seite der Schutzwand entfernt angebracht ist, **dadurch gekennzeichnet, dass**
eine zweite bei Wärme anschwellende Dichtung auf der Tür (2, 4) in der dem Zwischenraum gegenüber liegenden Fläche entlang des anderen Schenkels des Z in der Nähe des Mittelbalkens des Z und von der anderen Seite der Schutzwand entfernt angebracht ist, wobei
die Vorder- und/oder Rückseite der Türzarge mit Metallprofilen (26) mit U-förmigem Querschnitt, die auf Clips (28) befestigt sind, verkleidet ist, wobei die Schenkel dieser U-förmigen Profile, die in die Z-förmigen Zwischenräume eingreifen, eine geringere Länge als jene des Z haben, um hinter den bei Wärme anschwellenden Dichtungen zu bleiben.

2. Feuerschutzwand nach Anspruch 1, **dadurch gekennzeichnet, dass** feuerfeste Scheiben (12) im Wesentlichen in einer Mittelebene zwischen der Ebene der Vorderseite und jener der Rückseite eingesetzt und in einem inneren Umfangsfalz (29) auf gegen hohe Temperaturen beständigen Keilen angebracht sind, wobei der Falz (29) durch eine Umfangsleiste (30) verschlossen ist, die nicht über die Ebene der entsprechenden Seite hinausgeht, wobei durchgehende Schaumbänder (31) aus Isolierfasern beiderseits der Scheiben (12) am Boden des Falzes (29) bzw. entlang der Leiste (30) angeordnet sind, wobei eine neutrale Silikondichtung (33) in den zwischen den Scheiben (12), den Leisten (30) und den Falzen (29) verbleibenden Raum eingespritzt wird.

3. Feuerschutzwand nach einem der Ansprüche 1 bis 2, **dadurch gekennzeichnet, dass** Türen (2, 4) und Türzarge (6) Rahmen bilden, die durch Doppelzapfen und Zapfenlöcher zusammengefügt sind.

4. Feuerschutzwand nach einem der vorhergehenden Ansprüche, **dadurch gekennzeichnet, dass** die Türzarge (6) auf der Seite, auf der sie mit dem Mauerwerk in Verwendungsposition in Kontakt ist, einen Anschlag (35) umfasst, der eine am Mauerwerk befestigte Umfangslatte (32) aufnehmen kann, wobei eine Endlatte (38), die mit einem Zahn (39) versehen ist, den Anschlag (35) auf der Umfangslatte (32) abschließt, wobei eine bei Wärme anschwellende Dichtung (18) zwischen der Umfangslatte (32) und einer Seite des Anschlag (35) angeordnet ist.

5. Feuerschutzwand nach Anspruch 4, **dadurch gekennzeichnet, dass** die Umfangslatte (32) beiderseits ihrer Axialebene auf der Seite des Mauerwerks eine erste Nut (36) umfasst, in die eine Zunge aus einem bei Wärme anschwellenden Material eingesetzt ist, die Befestigungselemente (34) der Umfangslatte (32) in dem Mauerwerk schützt.

6. Feuerschutzwand nach einem der vorhergehenden Ansprüche, **dadurch gekennzeichnet, dass** eine zweite Längsnut (43), die die Durchführung eines elektrischen Kabels ermöglicht, in der Mittelebene des Rahmens der Türzarge (6) auf einer Seite des Anschlags (22) oder eines Türfalzes (29) vorgesehen ist, wobei eine bei Wärme anschwellende Dichtung (18) am Boden der Nut (43) angebracht ist.

7. Feuerschutzwand nach einem der vorhergehenden Ansprüche, **dadurch gekennzeichnet, dass** das Holz, aus dem die Elemente der Tür hergestellt sind, eine Dichte im Trockenzustand zwischen 600 und 1.000 kg/m³ hat.

8. Feuerschutzwand nach einem der vorhergehenden Ansprüche, **dadurch gekennzeichnet, dass** ein oberes Verschlusselement (41) eine exzentrische Muffe (42) zur Ausrichtung der Schwenkachse, hergestellt aus Metall, umfasst.
